# EUROPÄISCHE PATENTSCHRIFT

(11) **EP 0 201 717 B1**
(45) Veröffentlichungstag und Bekanntmachung des Hinweises auf die Patenterteilung: **24.08.1988**
(21) Anmeldenummer: 86104754.6
(22) Anmeldetag: 08.04.1986
(51) Int. Cl.: E05D 15/10

(54) **Beschlag für einen zumindest parallelabstellbaren und verschiebbaren Flügel eines Fensters, eine Tür oder dergleichen**
Fitting for a wing of a window, door or the like, which can at least be moved from one plane to another parallel plane
Ferrure pour un battant de fenêtre, porte ou similaire qui peut au moins être déplacé dans un plan parallèle

(30) Priorität: 08.05.1985 DE 8513538 U
(43) Veröffentlichungstag der Anmeldung: 20.11.1986
(73) Patentinhaber: Gretsch Unitas GmbH Baubeschläge, D-71252 Ditzingen (DE)
(72) Erfinder: Maus von Resch, Julius, D-7000 Stuttgart-1 (DE)
(74) Vertreter: KOHLER SCHMID + PARTNER

(56) Entgegenhaltungen:
- DE-A- 3 001 117
- DE-A- 3 234 677
- DE-A- 3 336 565
- FR-A- 2 369 405

## Beschreibung

Die Erfindung bezieht sich auf einen Beschlag für einen mittels Ausstellarmen zumindest parallelabstellbaren und in dieser Lage verschiebbaren Flügel eines Fensters, einer Tür od. dgl., wobei am schliessseitigen unteren Ausstellarm ein Steuerarm gelagert ist, dessen freies Ende an einem Laufwagen angelenkt ist. Ein Beschlag dieser Art ist beispielsweise durch die DE₋A-32 34 677 bekanntgeworden. Nach dem Parallelabstellen kann man den Flügel entlang einem zweiten Flügel oder einem festen Feld in eine Öffnungsstellung verschieben. Am Ende der Verschiebestrecke trifft der Flügel an einem Vertikalholm des festen Rahmens auf. Dort befindet sich in der Regel wenigstens ein Puffer. In bevorzugter Weise sind zwei Puffer am oberen und unteren Endbereich des Vertikalholms angebracht. Diese Puffer sind deswegen notwendig und vorteilhaft, weil sich die Flügel trotz ihres in der Regel sehr hohen Gewichtes leicht verschieben lassen und deshalb beim Erreichen der Aufschiebe-Endstellung eine grosse Masse abgestoppt werden muss. Die beim Auftreffen des Flügels auf dem festen Rahmen auftretende Reaktionskraft wird direkt in den Blendrahmen eingeleitet. Der Beschlag selbst wird nicht belastet.

Diese an sich technisch sehr günstige Lösung lässt sich nicht grundsätzlich verwirklichen und sie wird von den Bauherren mitunter auch nicht gewünscht. Technisch bieten sich dort Schwierigkeiten, wo bei schmalen Blendrahmenprofilen oder überhaupt schmalen Profilsystemen nicht genügend Platz für die Montage eines oder mehrerer Anschlagpuffer zur Verfügung steht.

Die Aufgabe der Erfindung besteht infolgedessen darin, einen Beschlag der eingangs genannten Art so weiterzubilden, dass der Flügel bei zumindest weitgehender Schonung des Beschlags auch ohne die Verwendung von Anschlagpuffern am Vertikalholm des festen Rahmens gepuffert abgebremst werden kann. Es gilt jedoch sowohl in diesem Falle wie auch beim Stand der Technik, dass man den Flügel nicht mit voller Wucht auftreffen lässt, sondern seine Bewegung zunächst von Hand weitgehend abbremst.

Zur Lösung dieser Aufgabe wird erfindungsgemäss vorgeschlagen, dass der Beschlag gemäss dem Oberbegriff des Anspruchs entsprechend dem kennzeichnenden Teil dieses Anspruchs ausgebildet ist. Wenn man nunmehr einen Puffer am unteren Holm des festen Rahmens anbringt, beispielsweise an der Laufschiene oder im Bereich derselben, also dort, wo genügend Platz für einen solchen Puffer vohanden ist, so kann man den Flügel mit Hilfe dieses Puffers abstoppen, bzw. vollends abstoppen. Demnach endigt die Verschiebebewegung an der Stelle des Puffers. Dies bedeutet, dass man, beispielsweise bei einem abnehmbaren oder versetzbaren Puffer, die Öffnungsstellung vorgeben oder zwischen mehreren Öffnungsstellungen wählen kann, indem man den Puffer an einer von mehreren Befestigungsstellen anbringt.

Gemäss einem der Erfindungsmerkmale wird am öffnungsseitigen, also an dem nicht mit einem Steuerarm versehenen Ausstellarm ein Versteifungsarm angelenkt, dessen anderes Ende drehbar mit dem öffnungsseitigen Endbereich des Flügels gelenkig verbunden ist. Dieser Versteifungsarm und der Ausstellarm bilden eine Y-förmige Schere, deren Basis am Flügel liegt. Beim Ausstellen desFlkügels wird diese Schere in gleicher Weise aufgeklappt, wie dies bei der aus Ausstellarm und Steuerarm gebildeten Y-förmigen Schere am schliessseitigen Flügelende auch der Fall ist. Aus diesem Grunde ist eine der Gelenkstellen des Versteifungsarms nicht nur als Drehgelenk sondern als Dreh-Schiebegelenk ausgebildet. Aufgrund der erfindungsgemässen Beschlagsausbildung werden die beim Abstoppen des Flügels auftretenden Kräfte dort in den Beschlag eingeleitet, wo sie besonders günstig aufgenommen werden können.

Die aus Ausstellarm und Versteifungsarm bestehende Y-Schere sorgt für die notwendige Versteifung und sie verhindert, dass beim Auftreffen des Laufwagens bzw. des öffnungsseitigen Laufwagens am Puffer und dem damit verbundenen plötzlichen Abstoppen des Laufwagens der Flügel den Ausstellarm in öffnendem Sinne weiterdrehen kann. Zu diesem Weiterdrehen käme es beim Fehlen des Versteifungsarms. Das Weiterdreher hätte aber den Nachteil, dass im Falle einer Verbindungsstange zwischen zwei Laufwagen -was an sich die normale Ausbildung ist- die Verbindungsstange auf Biegen bzw. Knicken belastet wird. Es kommt noch hinzu, dass bei der üblichen Befestigung der Verbindungsstange mittels Klemmverbindungen sich letztere beim Ausknicken im Laufe der Zeit lösen. Mit Hilfe des Versteifungsarms hält man die schädliche Biege- bzw. Knickbeanspruchung und damit auch die Gefahr des Lösens der Klemmverbindungen von der Verbindungsstange od. dgl. fern. Die auftretende Stosskraft lässt sich leicht über bolzenförmige Lager des Ausstellarms einerseits und des Versteifungsarms andererseits auf den Flügel ableiten. Dadurch ist der Beschlag in diesem Bereich zumindest weitgehend geschont.

Eine Weiterbildung der Erfindung sieht vor, dass sich die dreh- und schiebbare Anlenkung des Versteifungsarms am Ausstellarm befindet. Dies bedeutet, dass die flügelseitigen Enden sowohl des Versteifungs- wie auch des Ausstellarms lediglich drehbar angelenkt sind. Sie können daher in besonders robuster Weise gestaltet sein, so dass sie den auftretenden Belastungen gut gewachsen sind.

Eine weitere Ausgestaltung der Erfindung besteht darin, dass die dreh- und schiebbare Verbindung eine Zapfen-Langloch-Verbindung ist und sich das Langloch am Versteifungsarm befindet. Der Zapfen ist logischerweise am Ausstellarm angebracht. Ausserdem erstreckt sich das Langloch in bevorzugter Weise in Längsrichtung bzw. in Richtung der Längsmittelachse des Versteifungsarms.

Eine besonders bevorzugte Ausführungsform der Erfindung kennzeichnet sich dadurch, dass der Versteifungsarm vor dem Ausstellen des Flügels etwa parallel zum Ausstellarm angeordnet ist. Beide sind daher weitgehend unterhalb des Flügels gelegen und sie stören infolgedessen das optische Bild nicht. Ausserdem sind sie dort gut geschützt vor negativen Einflüssen und Beschädigungen.

Die Erfindung wird nachstehend anhand der Zeichnung näher erläutert. Die Zeichnung zeigt ein Ausführungsbeispiel der Erfindung. Hierbei stellen dar:
Fig. 1 eine Draufsicht auf ein mit zwei Flügeln ausgestattetes Fenster oder eine Tür, wobei der linke Flügel mit dem erfindungsgemässen Beschlag versehen ist,
Fig. 2 einen senkrechten Schnitt gemäss der Linie 11-11 der Fig. 1
Fig. 3 einen waagerechten Schnitt durch die linke Bildhälfte der Fig. 1 bei parallelabgestelltem Flügel in vergrössertem Massstab,
Fig. 4 ebenfalls in vergrössertem Massstab einen Auschnitt aus der rechten unteren Ecke des parallelabstellbaren Flügels der Fig. 1 in der Vorderansicht und
Fig. 5 eine Draufsicht auf Fig. 4, wobei mit strichpunktierten Linien die Parallelabstellage des Flügels angedeutet ist,
Fig. 6 in vergrösserter Darstellung eine spezielle Ausbildung des Puffers von der Seite, teilweise geschnitten.
Fig. 7 eine Vorderansicht des Puffers.

In einem festen Rahmen 1 befindet sich ein Flügel 2, der fest eingebaut oder in bekannterweise öffnenbar sein kann, beispielsweise dreh- und kippbar und/oder verschiebbar. Ein weiterer Flügel 3 ist kippbar sowie parallelabstellbar und er kann in der parallelabgestellten Lage im Sinne des Doppelfeils 4 verschoben werden. Dabei wird er, vom Rauminnern her gesehen, vor den Flügel 2 gebracht. Der Flügel 3 ist mit dem festen Rahmen 1 über Austellarme verbunden, wobei vorzugsweise vier Ausstellarme vorgesehen sind, nämlich zwei obere Ausstellarme 5 und 6 sowie zwei untere Ausstellarme 7 und 8. Letztere sind an je einem Laufwagen 9 bzw. 10 gelagert, wie insbesondere die Fig. 1 und 2 zeigen. Die Laufwagen sind über eine Verbindungsstange 25 od. dgl., insbesondere über Klemmverbindungen, fest miteinander gekuppelt. Sie besitzen je zwei Rollen 11 und 12 und sind auf einer Laufschiene 13 geführt. Diese ist an der raumeinwärts weisenden Seite des unteren horizontalen Holms 14 des festen Rahmens angeschlagen. Die laufwagenseitigen Drehlager der Ausstellarme 7 bzw. 8 sind mit 15 und 16 bezeichnet. Die flügelseitigen Drehlager tragen die Bezugszahlen 17 und 18.

An wenigstens einem der schliessseitigen Ausstellarme, beim Ausführungsbeispiel am unteren schliessseitigen Ausstellarm 7, ist drehbar ein Steuerarm 19 angelekt. Das Drehlager ist mit 20 bezeichnet. Das freie Ende dieses Steuerarms trägt ein Riegelglied 21, das als Bolzen ausgebildet ist und von oben nach unten einen Steuerschlitz 22 durchsetzt, wobei sein freies Ende nach unten übersteht. Der Steuerschlitz 22 hat eine winkelförmige Gestalt und er befindet sich an einem dornartigen Ansatz 23 am schliessseitigen Ende des schliessseitigen Laufwagens 9, wobei sein freies Ende gegen den schliessseitigen Vertikalholm 24 des festens Rahmens 1 weist. Auf die spezielle Funktionsweise in diesem Bereich kommt es im vorliegenden Falle nicht an, weswegen sie nicht näher erläutert wird.

Am unteren horizontalen Holm 26 des festen Rahmens 1 befindet sich, insbesondere im Bereich des öffnungsseitigen Vertikalholms 27 des festens Rahmens, ein Puffer 28. An diesem trifft das in Schiebe- öffnungsrichtung 29 vordere Ende 30 des Laufwagens 10 auf, wenn der Flügel 3 die vorgesehene Öffnungsstellung erreicht hat. Hierbei handelt es sich vorzugsweise um eine Schiebestellung, bei welcher der Flügel 3 vollständig vor dem Flügel 2 steht. Wenn man jedoch den Puffer 28 in bevorzugter Weise abnehmbar ausbildet und mehrere Befestigungsstellen vorgesehen bzw. möglich sind, so kann man die Schiebeöffnungsstellung des Flügels 3 auch schon nach kürzerer Verschiebestrecke erreichen.

Etwa am öffnungsseitigen Ende des Flügels 3 ist das eine Ende eines Versteifungsarms 31 angelenkt, dessen anderes Ende im mittleren Bereich des öffnungsseitigen unteren Ausstellarms 8 dreh- und schiebbar gelagert ist. Die Drehachse des einen Versteifungsarmendes ist mit 32, diejenige des anderen mit 33 bezeichnet. Es handelt sich jeweils um stabile Bolzen. Der Bolzen bzw. die Drehachse 31 durchsetzt ein in Längsrichtung des Versteifungsarms 31 verlaufendes Langloch 34 und bildet mit diesem zusammen eine Zapfen-Langloch-Verbindung, welche das Auf- und Zusammenklappen der aus dem unteren Ausstellarm 8 und dem Versteifungsarm 31 gebildeten Y-förmigen Schere ermöglicht. Dabei ist es besonders vorteilhaft, dass der Ausstellarm 8, der Versteifungsarms 31 und der Laufwagen 10 eine Montageeinheit bilden und der Ausstellarm 8 sowie der Versteifungsarm 31 mit ihren flügelseitigen Enden an einem mit dem Flügel 3 verbundenen Gehäuse 51 gelagert sind. Es ist inbesondere vorgesehen, dass auch das Gehäuse 51 mit den dort befindlichen Achsen 18 und 32 zu dieser Montageeinheit gehören.

Die Elemente der Y-Schere, also die Anlenkpunkte, die Längen der Arme 8 und 31, sowie die Länge des Langlochs und der Bolzendurchmesser 33 sind so gewählt, dass sich der Bolzen 33 bzw. die ausstellarmseitige Lagerachse 33 bei parallelabgestelltem Flügel und damit maximal herausgeklapptem unterem Ausstellarm 8 am in Fig. 5 linken Ende des Langlochs 34 befindet. In zusammengeklappter Stellung ist der Bolzen 33, gemäss des gestrichelten Darstellung am unteren Ende der Fig. 5, am rechten Ende des Langlochs 34 angekommen. Dabei liegen dann die Arme 8 und 31 etwa in paralleler Stellung übereinander. Wenn am Ende der Schiebe-Öffnungsbewegung der Laufwagen 10 am Puffer 28 auftrifft und dadurch das Weiterbewegen des Laufwagens abrupt abgestoppt wird, so wirkt auf den Laufwagen 10 eine Reaktionskraft im Sinne des Pfeils 35 ein. Die Massenträgheit des schweren Flügels versucht dabei, den Ausstellarm 8 im Sinne des Pfeils 36 über die vorgesehene Maximaldrehöffnungsstellung hinaus zu drehen. Dies wird erfindungsgemäss mit Hilfe des Versteifungsarms 31 verhindert. Er sorgt dafür, dass auch das öffnungsseitige Ende des Flügels 3 parallel zum festen Rahmen 1 gehalten wird, wie dies am anderen Ende mit Hilfe des Steuerarms 19 und des Ausstellarms 7 auch erreicht wird. Ausserdem verhindert die Begrenzung der Ausstellbewegung über den Ausstellarm 31 die Einleitung von Knickkräften in die Verbindungsstange 25.

Der in bevorzugter Weise verwendete Puffer 28 besteht im wesentlichen aus dem Puffer-Gehäuse 37, dem Stossteil 38, dem Anschlagteil 39 sowie einer zwischen die letzegenannten Teile eingesetzten Schraubendruckfeder 40. Der Schaftdurchmesser des Stossteils 38 und des Anschlagteils 39 sind gleich, so dass beide gegeneinander ausgetauscht werden können. Ausserdem ist an jedem Teil ein Bund 41 bzw. 42 vorgesehen, deren Aussendurchmesser etwa dem Federaussendurchmesser entspricht. Die Federenden sind mit Hilfe eines Zapfens 43 des Stossteils 38 einerseits und eines Zapfens 44 des Anschlagteils 39, andererseits geführt. Diese Führung ist notwendig, weil die Gehäuseseitenwand mit einer Montageöffnung 45 versehen ist, deren Länge etwa der Federlänge und deren Breite oder Höhe etwa dem Federdurchmesser entsprechen. Die Feder kann somit im Sinne des Pfeils 46 in das Gehäuse eingesetzt bzw. in Gegenrichtung mit Hilfe eines Werkzeugs herausgenommen werden. Sowohl der Bund 41 des Stossteils 38 als auch der Bund 42 des Anschlagteils 39 liegen seitlich der Montageöffnung 45, so dass sie beide vom Gehäuse vollständig umfasst sind. Auf das freie äussere Ende des Stossteils 38 ist ein Pufferelement 47 aufgesteckt, welches vorzugsweise aus Vulkollan besteht. Die Eigenelastizität dieses Materials kommt zur Federungseigenschaft der Feder dämpfend hinzu, d.h. das Pufferelement nimmt bereits einen Grossteil der Bewegungsenergie auf.

Ein Gehäuseschlitz 48 an der Unterseite des Gehäuses 37 übergreift in der montierten Stellung die Laufschiene bzw. einen vertikalen Laufschienensteg. An diesem wird das Gehäuse mit Hilfe der beiden Gewindeschrauben 49 und 50 festgeklemmt.

Aus dem Vorstehenden wird klar, dass dieser Puffer sowohl für Rechts-als auch für Linksverwendung geeignet ist. Zum Umstellen nimmt man das Pufferelement ab und tauscht dann nach dem Entfernen der Druckfeder das Stossteil 38 und das Anschlagteil 39 aus. Anschliessend wird die Schraubendruckfeder 40 wieder montiert und das Pufferelement aufgesetzt. Des weiteren ergibt sich aufgrund der klemmenden Befestigung, dass dieser Puffer im Grunde genommen an beliebiger Stelle der Laufschiene 13 montiert werden kann. In bervorzugter Weise bringt man ihn aber so an, dass der schiebbare Flügel ganz oder zumindest weitgehend in Schiebeöffnungsstellung gebracht werden kann.

## Patentansprüche

1. Beschlag für einen mittels Ausstellarmen (5 bis 8) zumindest parallelabstellbaren und in dieser Lage verschiebbaren Flügel (3) eines Fensters, einer Tür od. dgl., wobei am schliesseitigen unteren Ausstellarm (7) ein Steuerarm (19) gelagert ist, dessen freies Ende an einem Laufwagen (9) angelenkt ist, dadurch gekennzeichnet, dass das öffnungsseitige Ende des oder eines weiteren Laufwagens (10) insbesondere im Bereich der Schiebe-Öffnungsstellung des Flügels (3) mit einem am unteren horizontalen Holm (26) des festen Rahmens (1) angebrachten Puffer (28) zusammenwirkt und etwa am öffnungsseitigen Ende des Flügels (3) das eine Ende eines Versteifungsarms (31) angelenkt ist, dessen anderes Ende am öffnungsseitigen unteren Ausstellarm (8) drehbar gelagert ist, wobei ein Drehgelenk zugleich als Schiebegelenk ausgebildet ist, und dass der Versteifungsarm (31) in der Parallelabstellage des Flügels (3) die Drehöffnungsbewegung seines Ausstellarms (8) begrenzt.

2. Beschlag nach Anspruch 1, dadurch gekennzeichnet, dass sich die dreh- und schiebbare Anlenkung des Versteifungsarms (31) am Ausstellarm (8) befindet.

3. Beschlag nach Anspruch 2, dadurch gekennzeichnet, dass die dreh- und schiebbare Verbindung eine Zapfen-Langloch-Verbindung (33, 34) ist und sich das Langloch (34) am Versteifungsarm (31) befindet.

4. Beschlag nach wenigstens einem der vorhergehenden Ansprüche, dadurch gekennzeichnet, dass der Versteifungsarm (31) vor dem Ausstellen des Flügels (3) etwa parallel zum Ausstellarm (8) angeordnet ist.

5. Beschlag nach wenigstens einem der vorhergehenden Ansprüche, dadurch gekennzeichnet, dass der Puffer (28) mittels einer Klemmvorrichtung an der Laufschiene (13) verstellbar gehalten ist.

6. Beschlag nach Anspruch 5, dadurch gekennzeichnet, dass der Puffer im wesentlichen aus einem Gehäuse mit der Klemmvorrichtung, einem Stossteil (38) und einem Anschlagteil (39) sowie einer zwischen diesen Teilen befindlichen Schraubendruckfeder (40) besteht, wobei sich insbesondere am äusseren Ende des Stossteils (38) ein federelastisches Pufferelement (47) befindet.

7. Beschlag nach Anspruch 6, dadurch gekennzeichnet, dass das innere Ende sowohl des Stossteils (38) als auch des Anschlagteils (39) eine zapfenförmige Federführung aufweisen und am Puffergehäuse (37) eine Montageöffnung (45) angebracht ist, deren Länge etwa der Federlänge und deren Breite etwa dem Federdurchmesser entsprechen.

8. Beschlag nach wenigstens einem der vorhergehenden Ansprüche, dadurch gekennzeichnet, dass der Ausstellarm (8), der Versteifungsarm (31) und der Laufwagen (10) eine Montageeinheit bilden und der Ausstellarm (8) sowie der Versteifungsarm (31) mit ihren flügelseitigen Enden an einem mit dem Flügel (3) verbundenen Gehäuse (51) gelagert sind.

## Claims

1. Fitting for a leaf (3) of a window, of a door or the like, which by means of leaf-opening arms (5 to 8) is displaceable at least into a parallel-open position, there being mounted at the closure end of the lower leaf-opening arm (7) a control arm (19), of which the free end is articulated on a carriage (9), characterised in that the end of the or of a further carriage (10) wich is on the opening side, particularly in the region of the push-open position of the leaf (3), co-operates with a buffer (28) mounted on the lower horizontal rail (26) of the fixed frame (1), and in that substantially at the end of the leaf (3) which is towards the opening, there is articulated one end of a stiffening arm (31) the other end of which is rotatably mounted on the lower leaf-opening arm (8) which is towards the opening, a rotary joint being at the same time constructed as a sliding joint and in that the stiffening arm (31), in the parallel-open position of the leaf (3), limits the rotary opening movement of its leaf-opening arm (8).

2. Fitting according to Claim 1, characterised in that the rotatable and slidable articulation of the stiffening arm (31), is disposed on the leaf-opening arm (8).

3. Fitting according to Claim 1, characterised in that the rotatable and slidable connection is a peg and elongated hole connection (33, 34), the elongated hole (34) being disposed on the stiffening arm (31).

4. Fitting according to at least one of the preceding Claims, characterised in that prior to opening of the leaf (3), the stiffening arm (31) is disposed substantially parallel with the leaf-opening arm (8).

5. Fitting according to at least one of the preceding Claims, characterised in that the buffer (28) is ad- justably held on the rail (13) by a clamping device.

6. Fitting according to Claim 5, characterised in that the buffer consists substantially of a housing with the clamping device, a push member (38) and an abutment (39) as well as a coil thrust spring (40) disposed between these parts, a resiliently elastic buffer element (47) being disposed in particular at the outer end of the push member (38).

7. Fitting according to Claim 6, characterised in that the inner end both of the push member (38) and also of the abutment member (39) comprises a stud- shaped spring guide, there being on the buffer housing (37) an assembly aperture (45), the length of which corresponds substantially to the spring diameter.

8. Fitting according to at least one of the preceding Claims, characterised in that the leaf-opening arm (8), the stiffening arm (31) and the carriage (10) constitute one assembly unit and in that the leaf-opening arm (8) as well as the stiffening arm (31) have their ends which are on the same side as the leaf mounted on a housing (51) connected to the leaf (3).

## Revendications

1. Ferrure pour un battant d'une fenêtre, d'une porte ou similaire qui, au moyen de bras de projection (5 à 8), peut au moins être décalé parallèlement à lui-même et coulisser dans cette position, un bras de commande (19) étant monté sur le bras de projection inférieur (7) du côté de la fermeture et son extrémité libre étant articulée sur un chariot (9), caractérisée par le fait que l'extrémité située du côté de l'ouverture du chariot (10) ou d'un autre chariot coopère avec un amortisseur (28) monté sur la traverse horizontale inférieure (26) du dormant (1), en particulier dans la région de la position d'ouverture par coulissement du battant (3), et que l'une des extrémités d'un bras de renforcement (31) est articulée sensiblement sur l'extrémité du battant (3) située du côté de l'ouverture, bras dont l'autre extrémité est montée tournante sur le bras de projection inférieur (8) du côté de l'ouverture, une articulation coulissante, et que le bras de renforcement (01) limite le mouvement d'ouverture par rotation de son bras de projection (8) dans la position décalcée parallèlement du battant (3).

2. Ferrure selon la revendication 1, caractérisée par le fait que l'articulation tournante et coulissante du bras de renforcement (31 ) se trouve sur le bras de projection (8).

3. Ferrure selon la revendication 1, caractérisée par le fait que la liaison tournante et coulissante est une liaison par pivot et trou allongé (33, 34) et que le trou allongé (34) est ménagé dans le bras de renforcement (31).

4. Ferrure selon l'une au moins des revendications précédentes, caractérisée par le fait que le bras de renforcement (31) est disposé de manière sensiblement parallèle au bras de projection (8) avant l'ouverture du battant (3) parallèlement à lui-même.

5. Ferrure selon l'une au moins des revendications précédentes, caractérisée par le fait que l'amortisseur (28) est maintenu de manière réglable sur le rail de roulement (13) au moyen d'un dispositif du serrage.

6. Ferrure selon la revendication 5, caractérisée par le fait que l'amortisseur se compose pour l'essentiel d'un boîtier avec le dispositif de serrage, d'une pièce d'impact (38) et d'une pièce de butée (39), ainsi que d'un ressort hélicoïdal de compression (40) qui se trouve entre ces deux pièces, un élément d'amortissement résilient (47) se trouvant en particulier à l'extrémité extérieure de la pièce d'impact (38).

7. Ferrure selon la revendication 6, caractérisée par le fait que les extrémités intérieures, aussi bien de la pièce d'impact (38) que de la pièce de butée (39), comprennent un guidage du ressort en forme de goujon, et qu'est montée sur le boîtier (37) de l'amortisseur une ouverture de montage (45) dont la longueur correspond sensiblement à la longueur du ressort et dont la largeur correspond sensiblement au diamètre du ressort.

8. Ferrure selon l'une au moins des revendications précédentes, caractérisée par le fait que le bras de projection (8), le bras de renforcement (31) et le chariot (10) constituent une unité de montage, et que le bras de projection (8), aussi bien que le bras de renforcement (31 sont montés tournants par leurs extrémités situées du côté du battant sur un boîtier (51) relié au battant (3).
